# EUROPÄISCHE PATENTSCHRIFT

(11) **EP 1 218 902 B1**
(45) Veröffentlichungstag und Bekanntmachung des Hinweises auf die Patenterteilung: **19.01.2005**
(21) Anmeldenummer: 00982978.9
(22) Anmeldetag: 09.10.2000
(51) Int. Cl.: H01H 9/56, H01H 1/00

(54) **VERFAHREN ZUR VERGLEICHMÄSSIGUNG VON GESAMTABBRÄNDEN EINES ELEKTROMAGNETISCHEN SCHALTGERÄTS UND HIERMIT KORRESPONDIERENDES ELEKTROMAGNETISCHES SCHALTGERÄT**
METHOD FOR AVERAGING OUT OVERALL BURN UP IN AN ELECTROMAGNETIC SWITCHING DEVICE AND A CORRESPONDING ELECTROMAGNETIC SWITCHING DEVICE
PROCEDE D'HOMOGENEISATION DE L'USURE GLOBALE DES CONTACTS D'UN APPAREIL DE DISTRIBUTION ELECTROMAGNETIQUE ET APPAREIL DE DISTRIBUTION ELECTROMAGNETIQUE CORRESPONDANT

(30) Priorität: 08.10.1999 DE 19948551
(43) Veröffentlichungstag der Anmeldung: 03.07.2002
(73) Patentinhaber: SIEMENS AKTIENGESELLSCHAFT, 80333 München (DE)
(72) Erfinder: ELSNER, Norbert, 91088 Bubenreuth (DE); GRIEPENTROG, Gerd, 91468 Gutenstetten (DE); HERBST, Reinhard, 92533 Wernberg-Köblitz (DE); MAIER, Reinhard, 91074 Herzogenaurach (DE); MITLMEIER, Norbert, 92289 Ursensollen (DE); RUNGGALDIER, Diethard, 96135 Stegaurach (DE); SCHRECKINGER, Christian, 93444 Kötzting (DE); STREICH, Bernhard, 92224 Amberg (DE)
(86) Internationale Anmeldenummer: PCT/DE2000/003539
(87) Internationale Veröffentlichungsnummer: WO 2001/027951

(56) Entgegenhaltungen:
- WO-A-96/36982
- DE-A- 19 603 310
- US-A- 5 440 180

## Beschreibung

Die vorliegende Erfindung betrifft ein Verfahren zur Vergleichmäßigung von Gesamtabbränden einer Kontaktanordnung eines elektromagnetischen Schaltgeräts, insbesondere eines Schützes, mit mehreren Kontakten sowie ein hiermit korrespondierendes elektromagnetisches Schaltgerät.

Derartige Verfahren und die korrespondierenden Schaltgeräte sind z. B. aus der DE 44 34 074 A1 und der US-A-5 440 180 bekannt.

Elektromagnetisch betätigte Schaltgeräte, also Schütze und Relais, weisen pro Schaltvorgang einen Abbrand auf, nachfolgend Schaltabbrand genannt. Dabei weisen mehrpolige Schaltgeräte, deren Hauptkontakte ein Drehstromsystem schalten, in der Praxis häufig eine unterschiedliche Abnutzung ihrer Kontakte auf. Dies führt zu einem Ausfall des Schaltgeräts, sowie sowie einer der Kontakte funktionsunfähig wird. Dies stellt eine erhebliche Einschränkung der Lebensdauer des Schaltgeräts dar. Denn die anderen Kontakte wären oftmals durchaus noch geraume Zeit funktionsfähig.

Diese als Synchronisationseffekt bezeichnete Erscheinung entsteht dadurch, daß die dem Abbrand unterworfenen Kontakte zu statistisch nicht gleichverteilten Zeitpunkten bezüglich der geschalteten Phasen geschaltet werden. Ursachen für den Synchronisationseffekt können einerseits eine netzsynchrone Ansteuerung oder aber das Eigenverhalten des Schaltgerätantriebs (sogenannte Autosynchronisation) sein. Auch mechanische Toleranzen des Schaltgeräts können eine derartige Synchronisation bewirken.

Zur Verminderung der Autosynchronisation können gleichstromgespeiste Antriebssysteme bzw. elektronisch geregelte Antriebssysteme für das Schaltgerät eingesetzt werden. Ferner wird in "Schaltsynchronisationseffekt bei AC-betätigten Schützen" (G. Griepentrog in VDE-Fachbericht 51, 14. Kontaktseminar, 24. - 26. 09.1997 in Karlsruhe) vorgeschlagen, die Antriebseinheit des Schaltgeräts, also die Antriebsspule, mit einer Kapazität zu beschalten. Fremdsynchronisationsvorgänge können dadurch jedoch nicht vermieden werden.

Im eingangs genannten Stand der Technik wird vorgeschlagen, die Schaltbefehle so zu verzögern, daß eine gleichmäßige Verteilung der Schaltwinkel erzeugt wird. Wenn jedoch mechanische Toleranzen vorhanden sind, ist auch dieses Verfahren nicht in der Lage, einen gleichmäßigen Abbrand aller Kontakte zu gewährleisten.

Die Aufgabe der vorliegenden Erfindung besteht darin, ein Betriebsverfahren für elektromagnetisches Schaltgerät sowie ein hiermit korrespondierendes elektromagnetisches Schaltgerät zur Verfügung zu stellen, bei denen stets ein gleichmäßiger Abbrand der Kontakte gewährleistet ist.

Die Aufgabe wird für das Betriebsverfahren dadurch gelöst, daß für jeden Kontakt der jeweilige Gesamtabbrand ermittelt wird, daß die Gesamtabbrände einer Ansteuerschaltung zugeführt werden und daß die Kontaktanordnung von der Ansteuerschaltung in Abhängigkeit von den ermittelten (kumulierten) Gesamtabbränden derart betätigt wird, daß die Gesamtabbrände der Kontakte einander angenähert werden.

Hiermit korrespondierend wird die Aufgabe für das elektromagnetische Schaltgerät dadurch gelöst, daß es eine Gesamtabbrandermittlungsschaltung aufweist, mittels derer für jeden Kontakt der jeweilige Gesamtabbrand ermittelbar ist, daß die Gesamtabbrandermittlungsschaltung mit einer Ansteuerschaltung kommunikativ verbunden ist und daß die Kontaktanordnung von der Ansteuerschaltung in Abhängigkeit von den ermittelten Gesamtabbränden derart betätigbar ist, daß die Gesamtabbrände der Kontakte nivelliert werden.

Der Gesamtabbrand eines Kontakts ist dabei die Summe der Schaltabbrände dieses Kontakts.

Verfahren zur Ermittlung der Gesamtabbrände sind z. B. in der DE 44 27 006 A1, der DE 196 03 310 A1 und der DE 196 03 319 A1 beschrieben.

Die Annäherung der Gesamtabbrände der Kontakte kann beispielsweise dadurch erreicht werden, daß der Ansteuerschaltung ein in einem vorbestimmten Phasenbezug zu einer der drei Phasen eines Drehstromnetzes stehendes Bezugssignal und ein Ansteuerbefehl zugeführt werden, daß die Kontaktanordnung von der Ansteuerschaltung beim Zuführen des Ansteuerbefehls mit einer Schaltverzögerung bezüglich des Bezugssignals betätigt wird und daß die Schaltverzögerung von der Ansteuerschaltung bestimmt wird.

Das Verfahren zum Annähern der Gesamtabbrände ist besonders einfach, wenn die Ansteuerschaltung den Kontakt mit dem größten Gesamtabbrand ermittelt und die Ansteuerschaltung die Schaltverzögerung derart bestimmt, daß der Schaltabbrand des Kontakts mit dem größten Gesamtabbrand minimiert wird.

In diesem Fall findet also eine Regelung derart statt, daß der momentan am stärksten vom Gesamtabbrand betroffene Kontakt durch Verlagerung des Schaltwinkels entlastet wird, bis ein anderer Kontakt den momentan stärksten Gesamtabbrand aufweist. Hierdurch stellt sich zwangsläufig ein gleichmäßiger Gesamtabbrand an allen drei Kontakten ein.

Es ist möglich, bei bestimmten Schaltgerätetypen vorab Testreihen vorzunehmen und dadurch den Schaltabbrand der einzelnen Kontakte als Funktion des Schaltaugenblicks zu ermitteln.

Diese Funktionalität kann dann in einer Speichertabelle hinterlegt werden, so daß bei gegebenem Gesamtabbrand durch einfaches Adressieren der Speichertabelle (look up) eine geeignete Schaltverzögerung bestimmbar ist.

Noch besser ist es aber, wenn der Kontakt mit dem größten Gesamtabbrand eine erste und der Kontakt mit dem mittleren Gesamtabbrand eine zweite Phase an eine Drehstromlast an- bzw. von der Drehstromlast abkoppelt, die zweite Phase bezüglich der ersten Phase einen Phasenversatz aufweist und die Schaltverzögerung um den Phasenversatz erhöht wird.

Denn in diesem Fall ist keine Vorabkenntnis des Schaltgeräteverhaltens, insbesondere der Schaltabbrände, erforderlich. Es müssen also keine Testreihen vorgenommen werden. Das Verfahren ist auf alle Schütztypen anwendbar und adaptiert sich selbst.

Wenn die Schaltverzögerung nach einer Neubestimmung der Schaltverzögerung für eine vorbestimmte Anzahl von Ansteuerbefehlen beibehalten wird, arbeitet das Betriebsverfahren besonders zuverlässig und stabil.

Alternativ oder zusätzlich ist es möglich, daß die Schaltverzögerung nach einer Neubestimmung der Schaltverzögerung beibehalten wird, bis die Differenz zwischen dem größten Gesamtabbrand und dem kleinsten Gesamtabbrand einen Schwellwert erreicht bzw. übersteigt.

Eine Möglichkeit, die Gesamtabbrände der Kontakte während des normalen Betriebs zu bestimmen, besteht beispielsweise darin, daß die Kontaktanordnung von einem bewegbaren Kontaktträger betätigt wird, daß beim Öffnen der Kontaktanordnung ein Referenzzeitpunkt erfaßt wird, zu dem der Kontaktträger eine Referenzposition einnimmt, daß Kontaktzeitpunkte erfaßt werden, zu denen die Kontakte öffnen, und daß aus den Differenzen der Kontaktzeitpunkte mit dem Referenzzeitpunkt die Gesamtabbrände ermittelt werden.

Weitere Vorteile und Einzelheiten ergeben sich aus der nachfolgenden Beschreibung eines Ausführungsbeispiels. Dabei zeigen in Prinzipdarstellung
- FIG 1: eine Lastschaltung mit einem elektromechanischen Schaltgerät,
- FIG 2: ein Phasendiagramm,
- FIG 3: einen Teil des elektromagnetischen Schaltgeräts von FIG 1,
- FIG 4: einen Kontakt,
- FIG 5: ein Flußdiagramm,
- FIG 6: einen Ausschnitt von FIG 5,
- FIG 7: einen Ausschnitt von FIG 6 und
- FIG 8: einen Gesamtabbrandverlauf.

Gemäß FIG 1 ist ein elektromagnetisches Schaltgerät 1 als Schütz 1 ausgebildet. Es weist eine Kontaktanordnung 2 mit drei Kontakten 3 - 5 auf. Über die Kontakte 3 - 5 ist eine Drehstromlast 6 an drei Phasen L1 - L3 eines Drehstromnetzes ankoppelbar bzw. von den drei Phasen L1 - L3 abkoppelbar, wenn das Schaltgerät 1 betätigt wird. Beim Betätigen der Kontaktanordnung 2, also dem Öffnen bzw. Schließen der Kontakte 3 - 5, treten an den Kontakten 3 - 5 pro Schaltvorgang Schaltabbrände auf.

Das Drehstromnetz weist außer den drei Phasen L1, L2, L3 noch einen Neutralleiter N auf. FIG 2 zeigt die Spannungsverläufe der Phasen L1 - L3 gegenüber dem Neutralleiter N über der Zeit t. Gemäß FIG 2 weisen die Phasen L1 - L3 relativ zueinander einen Phasenversatz ϕ von ±120° elektrisch auf. Der Phasenversatz ϕ der Phase L3 zur Phase L2, der Phase L2 zur Phase L1 und der Phase L1 zur Phase L3 beträgt +120° elektrisch. Der Phasenversatz ϕ der Phase L3 zur Phase L1, der Phase L1 zur Phase L2 und der Phase L2 zur Phase L3 beträgt -120° oder +240° elektrisch. Da die Phasen L1 - L3 nur modulo 360° elektrisch bestimmt sind, ist der Phasenversatz ϕ der Phase L3 zur Phase L1, der Phase L1 zur Phase L2 und der Phase L2 zur Phase L3 auch als +240° elektrisch ausdrückbar.

Die Kontaktanordnung 2 wird gemäß FIG 3 mittels eines bewegbaren Kontaktträgers 7 betätigt. Der Kontaktträger 7 ist an einem Anker 8 befestigt, der von einem Eisenkern 9 einer Spule 10 angezogen wird, wenn die Spule 10 mit einem Strom beaufschlagt wird. In diesem Fall wird der Kontaktträger 7 so verschoben, daß der Anker 8 die in FIG 3 gestrichelt angedeutete Position einnimmt. Im nicht betätigten Zustand wird der Kontaktträger 7 durch eine Rückstellfeder 11 in der gezeigten Position gehalten. In dieser Position sind die Kontakte 3 - 5 offen.

Die Kontakte 3 - 5 sind gleich ausgebildet. Nachfolgend wird daher in Verbindung mit FIG 4 nur der Kontakt 3 näher beschrieben. Das zum Kontakt 3 Gesagte ist aber analog auch für die Kontakte 4 und 5 gültig.

Gemäß FIG 4 weist der Kontakt 3 eine Kontaktbrücke 3' und einen Gegenkontakt 3" auf. Der Gegenkontakt 3" ist starr angeordnet. Die Kontaktbrücke 3' hingegen ist beweglich mit dem Kontaktträger 7 verbunden. Dies ist in FIG 3 durch die Pfeile bei den Kontakten 3 - 5 angedeutet.

Die Kontaktbrücke 3' ist mittels einer Durchdruckfeder 11' federbelastet. Die Durchdruckfeder 11' weist eine erheblich größere Federkonstante als die Rückstellfeder 11 auf. Aufgrund der Durchdruckfeder 11' ist die Kontaktkraft, mit der die Kontaktbrücke 3' bei geschlossenem Kontakt 3 am Gegenkontakt 3" anliegt, im wesentlichen bestimmt. Sie ist insbesondere unabhängig von Gesamtabbränden G1 - G3, die an den Kontakten 3 - 5 auftreten.

Beim Öffnen der Kontaktanordnung 2 löst sich zunächst der Anker 8 vom Eisenkern 9. Danach öffnen die Kontakte 3 - 5. Wenn die Kontakte 3 - 5 öffnen, entsteht an jedem der Kontakte 3 - 5 ein charakteristischer Spannungspuls, der von Kontaktzeitgebern 14 - 16 erfaßt wird. Das Erfassen dieser Spannungspulse definiert Kontaktzeitpunkte t1 - t3. Die Kontaktzeitpunkte t1 - t3 sind also durch das Öffnen der Kontakte 3 - 5 bestimmt. Im Gegensatz zur Kontaktkraft, die im wesentlichen unabhängig von den Gesamtabbränden G1 - G3 ist, stehen die Kontaktzeitpunkte t1 - t3 in einem funktionalen Zusammenhang zu den Gesamtabbränden G1 - G3. Die Kontaktzeitpunkte t1 - t3 werden daher einer Gesamtabbrandermittlungsschaltung 13 übermittelt.

Wenn sich der Anker 8 vom Eisenkern 9 löst, erzeugt dies in der Spule 10 ebenfalls einen Spannungspuls, der mittels eines Referenzzeitgebers 12 erfaßt wird und ebenfalls der Gesamtabbrandermittlungsschaltung 13 übermittelt wird. Das Erfassen des Spannungspulses definiert einen Referenzzeitpunkt t0. Der Referenzzeitpunkt t0 ist also durch das Lösen des Ankers 8 vom Eisenkern 9 bestimmt, die Referenzposition durch die zum Referenzzeitpunkt t0 eingenommene Position des Kontaktträgers 7.

Die Gesamtabbrandermittlungsschaltung 13 bildet die Differenzen der Kontaktzeitpunkte t1 - t3 mit dem Referenzzeitpunkt t0. Aus diesen Differenzen ermittelt die Gesamtabbrandermittlungsschaltung 13 die Gesamtabbrände G1 - G3. Bezüglich Details der Gesamtabbrandermittlung wird auf den Stand der Technik gemäß der DE 44 27 006 A1, der DE 196 03 310 A1 und der DE 196 03 319 A1 verwiesen.

Es wird also für jeden Kontakt 3 - 5 ein eigener Gesamtabbrand G1 - G3 ermittelt. Die Gesamtabbrände G1 - G3 werden einer Ansteuerschaltung 17 zugeführt, die mit der Gesamtabbrandermittlungsschaltung 13 kommunikativ verbunden ist.

Mit der Ansteuerschaltung 17 ist ferner ein Bezugssignalgeber 18 verbunden. Der Bezugssignalgeber 18 ist mit zwei der Phasen L1 - L3 oder einer der Phasen L1 - L3 und dem Neutralleiter N verbunden. Er kann daher eine Potentialdifferenz bilden und daraus ein Bezugssignal B ermitteln, das er der Ansteuerschaltung 17 zuführt. Das Bezugssignal B steht dann in einem vorbestimmten Phasenbezug zu den drei Phasen L1 - L3. Beispielsweise kann der Bezugssignalgeber 18 bei jedem Vorzeichenwechsel oder jedem Potentialwechsel von minus nach plus der von ihm erfaßten Potentialdifferenz ein Bezugssignal B abgeben.

Der Ansteuerschaltung 17 wird gemäß FIG 5 in einem Schritt 19 ein Ansteuerbefehl S zugeführt. Das Zuführen des Ansteuerbefehls S bewirkt in einem Schritt 20 zunächst ein Inkrementieren eines Zählers Z. Sodann wird in einem Schritt 21 abgewartet, bis das nächste Bezugssignal B vom Bezugssignalgeber 18 übermittelt wird. Nach dem Empfang des Bezugssignals B wird in einem Schritt 22 der Ablauf einer Schaltverzögerung T abgewartet. Sodann wird in einem Schritt 23 die Kontaktanordnung 2 betätigt. Schließlich wird in einem Schritt 24 die Schaltverzögerung T neu berechnet. Die Schaltverzögerung T wird dabei von der Ansteuerschaltung 17 in Abhängigkeit von den ihr zugeführten Gesamtabbränden G1 - G3 derart bestimmt, daß die Gesamtabbrände G1 - G3 der Kontakte 3 - 5 einander angenähert werden.

Die Ermittlung der (neuen) Schaltverzögerung T erfolgt derart, daß gemäß FIG 6 zunächst in einem Schritt 25 geprüft wird, ob der Zähler Z einen Mindestzählerstand Z0 erreicht hat. Der Mindestzählerstand Z0 liegt typisch zwischen 1 000 und 10 000, z. B. bei 3 000 bis 5 000. Nur wenn der Zählerstand Z den Mindestzählerstand Z0 überschreitet, erfolgt eine Neubestimmung der Schaltverzögerung T. Ansonsten wird die Neubestimmung der Schaltverzögerung T von einer Sperreinrichtung 26 gesperrt. Die Schaltverzögerung T wird in diesem Fall also beibehalten.

Wenn eine Neubestimmung der Schaltverzögerung T erfolgen soll, werden sodann in einem Schritt 27 die Gesamtabbrände G1 - G3 der Kontakte 3 - 5 von der Gesamtabbrandermittlungseinrichtung 13 abgefragt. Sodann wird in einem Schritt 28 überprüft, ob sich gegenüber der letzten Ermittlung der Schaltverzögerung T das Verhältnis der Gesamtabbrände G1 - G3 relativ zueinander geändert hat. Wenn nicht, wird die weitere Neubestimmung der Schaltverzögerung T abgebrochen. Sodann wird in einem Schritt 29 abgefragt, ob die Differenz zwischen dem größten Gesamtabbrand (z. B. G1) und dem kleinsten Gesamtabbrand (z. B. G3) einen Schwellwert S' erreicht bzw. übersteigt. Der Schwellwert S' ist dabei derart gewählt, daß er deutlich über der Meßgenauigkeitsgrenze liegt. Beispielsweise kann der Schwellwert S' das 10fache der Meßgenauigkeitsgrenze sein. Nur wenn der Schwellwert S' erreicht bzw. überschritten wird, gibt die Sperreinrichtung 26 die weitere Neubestimmung der Schaltverzögerung T frei. Ansonsten wird die Neubestimmung der Schaltverzögerung T von der Sperreinrichtung 26 gesperrt.

Sodann wird in einem Schritt 30 der Kontakt mit dem größten Gesamtabbrand ermittelt, z. B. der Kontakt 3. Schließlich wird in einem Schritt 31 die Schaltverzögerung T von der Ansteuerschaltung 17 derart neu bestimmt, daß der Schaltabbrand des Kontakts mit dem größten Gesamtabbrand, hier des Kontakts 3, minimiert wird. Zuletzt wird in einem Schritt 32 der Zähler Z auf den Wert Null gesetzt.

Am einfachsten ist die Neubestimmung der Schaltverzögerung T, wenn der Ansteuerschaltung 17 eine Speichertabelle 33 zugeordnet ist, der die neue Schaltverzögerung T direkt entnommen werden kann. Der Inhalt der Speichertabelle 33 kann insbesondere aufgrund von Testreihen ermittelt worden sein, bei denen der Schaltabbrand der einzelnen Kontakte 3 - 5 als Funktion des Schaltaugenblicks ermittelt worden ist. Bei geeigneter Abspeicherung der Testergebnisse ist dann bei gegebenen Gesamtabbränden G1 - G3 durch einfaches Adressieren der Speichertabelle 33 (look up) eine geeignete neue Schaltverzögerung T bestimmbar.

Zuverlässiger ist es aber, wenn die neue Schaltverzögerung T nach dem Verfahren gemäß FIG 7 bestimmt wird.

Gemäß FIG 7 wird in einem Schritt 34 der Kontakt mit dem mittleren Gesamtabbrand ermittelt, z. B. der Kontakt 4. Der Kontakt mit dem größten Gesamtabbrand, hier der Kontakt 3, koppelt eine erste Phase, hier die Phase L1, an die Drehstromlast 6 an bzw. von ihr ab. Der Kontakt mit dem mittleren Gesamtabbrand, hier der Kontakt 4, koppelt eine zweite Phase, hier die Phase L2, an die Drehstromlast 6 an bzw. von ihr ab. Die zweite Phase L2 weist bezüglich der ersten Phase L1 einen Phasenversatz ϕ auf. Dieser Phasenversatz ϕ wird in einem Schritt 35 ermittelt. Die neue Schaltverzögerung T wird dann dadurch ermittelt, daß die bisherige Schaltverzögerung T in einem Schritt 36 um den Phasenversatz ϕ erhöht wird.

Gemäß Ausführungsbeispiel ist das Drehstromnetz als rechtsdrehendes Drehstromnetz ausgebildet, d. h. die Phase L3 eilt der Phase L2 und diese der Phase L1 um 120° elektrisch nach. In diesem Fall wird bei den Reihenfolgen größter/mittlerer/kleinster Gesamtabbrand an den Kontakten 3/4/5, 4/5/3 und 5/3/4 die Schaltverzögerung T um 120° elektrisch erhöht. Bei den Reihenfolgen 5/4/3, 4/3/5 und 3/5/4 wird die Schaltverzögerung T um 240° elektrisch erhöht.

Wenn umgekehrt das Drehstromnetz als linksdrehendes Drehstromnetz ausgebildet wäre, eilte die Phase L1 der Phase L2 und diese der Phase L3 um 120° elektrisch nach. In diesem Fall würde bei den Reihenfolgen größter/mittlerer/kleinster Gesamtabbrand an den Kontakten 5/4/3, 4/3/5 und 3/5/4 die Schaltverzögerung T um 120° elektrisch erhöht. Bei den Reihenfolgen 3/4/5, 4/5/3 und 5/3/4 würde die Schaltverzögerung T um 240° elektrisch erhöht.

Aufgrund der Erhöhung der Schaltverzögerung T ist es möglich, daß diese nunmehr größer als eine Periode T' (siehe FIG 2) des Drehstromnetzes ist. Dies wird in einem Schritt 37 überprüft. Gegebenenfalls wird dann in einem Schritt 38 die neue Schaltverzögerung T um eine Periode T' des Drehstromnetzes erniedrigt.

Durch das Erhöhen der Schaltverzögerung T um den Phasenversatz ϕ findet ein zyklisches Vertauschen der Schaltabbrände der Kontakte 3 - 5 statt. Bei nachfolgenden Schaltvorgängen wird nunmehr der Kontakt mit dem zuvor größten Gesamtabbrand dem geringsten Schaltabbrand unterworfen, der mit dem zuvor mittleren Gesamtabbrand dem größten Schaltabbrand und der mit dem zuvor kleinsten Gesamtabbrand dem mittleren Schaltabbrand.

Gemäß FIG 1 sind die Ansteuerschaltung 17, die Gesamtabbrandermittlungsschaltung 13, die Sperreinrichtung 26, die Speichertabelle 33 und der Zähler Z als separate Komponenten dargestellt. Sie können aber auch in einem einzigen Mikrochip integriert sein.

Das erfindungsgemäße Betriebsverfahren ist prinzipiell sowohl beim Ankoppeln als auch beim Abkoppeln der Phasen L1 - L3 anwendbar. Mindestens aber wird es beim Ankoppeln angewendet.

FIG 8 zeigt ein beispielhaftes Ergebnis des erfindungsgemäßen Betriebsverfahrens. Nach rechts ist in FIG 8 in relativen Einheiten die Zahl der Schaltbefehle S aufgetragen, nach oben die Gesamtabbrände G1 - G3 der Kontakte 3 - 5. Wie deutlich ersichtlich ist, steigen die Gesamtabbrände G1 - G3 nahezu gleichmäßig für alle Kontakte 3 - 5 an. Die Lebensdauer der Kontaktanordnung 2 und damit des Schaltgeräts 1 insgesamt wird somit deutlich erhöht.

## Patentansprüche

1. Verfahren zur Vergleichmäßigung von Gesamtabbränden (G1-G3) einer Kontaktanordnung (2) eines elektromagnetischen Schaltgeräts (1), insbesondere eines Schützes (1), mit mehreren Kontakten (3 - 5),
**dadurch gekennzeichnet,**
**daß** für jeden Kontakt (3 - 5) der jeweilige Gesamtabbrand (G1 - G3) ermittelt wird, daß die Gesamtabbrände (G1 - G3) einer Ansteuerschaltung (17) zugeführt werden und daß die Kontaktanordnung (2) von der Ansteuerschaltung (17) in Abhängigkeit von den ermittelten Gesamtabbränden (G1 - G3) derart betätigt wird, daß die Gesamtabbrände (G1 - G3) der Kontakte (3 - 5) einander angenähert werden.

2. Verfahren nach Anspruch 1,
**dadurch gekennzeichnet,**
**daß** der Ansteuerschaltung (17) ein in einem vorbestimmten Phasenbezug zu einer der drei Phasen (L1 - L3) eines Drehstromnetzes stehendes Bezugssignal (B) und ein Ansteuerbefehl (S) zugeführt werden, daß die Kontaktanordnung (2) von der Ansteuerschaltung (17) beim Zuführen des Ansteuerbefehls (S) mit einer Schaltverzögerung (T) bezüglich des Bezugssignals (B) betätigt wird und daß die Schaltverzögerung (T) von der Ansteuerschaltung (17) bestimmt wird.

3. Verfahren nach Anspruch 2,
**dadurch gekennzeichnet,**
**daß** die Ansteuerschaltung (17) den Kontakt (3) mit dem größten Gesamtabbrand (G1) ermittelt und daß die Ansteuerschaltung (17) die Schaltverzögerung (T) derart bestimmt, daß ein Schaltabbrand des Kontakts (3) mit dem größten Gesamtabbrand (G1) minimiert wird.

4. Verfahren nach Anspruch 2 oder 3,
**dadurch gekennzeichnet,**
**daß** die Schaltverzögerung (T) einer Speichertabelle (33) entnommen wird.

5. Verfahren nach Anspruch 2, 3 oder 4,
**dadurch gekennzeichnet,**
**daß** der Kontakt (3) mit dem größten Gesamtabbrand (G1) eine erste und der Kontakt (4) mit dem mittleren Gesamtabbrand (G2) eine zweite Phase (L1, L2) an eine Drehstromlast (6) an- bzw. von der Drehstromlast (6) abkoppelt, daß die zweite Phase (L2) bezüglich der ersten Phase (L1) einen Phasenversatz (ϕ) aufweist und daß die Schaltverzögerung (T) um den Phasenversatz (ϕ) erhöht wird.

6. Verfahren nach einem der Ansprüche 2 bis 5,
**dadurch gekennzeichnet,**
**daß** die Schaltverzögerung (T) nach einer Neubestimmung der Schaltverzögerung (T) für eine vorbestimmte Anzahl (Z0) von Ansteuerbefehlen (S) beibehalten wird.

7. Verfahren nach einem der Ansprüche 2 bis 6,
**dadurch gekennzeichnet,**
**daß** die Schaltverzögerung (T) nach einer Neubestimmung der Schaltverzögerung (T) beibehalten wird, bis die Differenz zwischen dem größten Gesamtabbrand (G1) und dem kleinsten Gesamtabbrand (G3) einen Schwellwert (S') erreicht bzw. übersteigt.

8. Verfahren nach einem der obigen Ansprüche,
**dadurch gekennzeichnet,**
**daß** die Kontaktanordnung (2) von einem bewegbaren Kontaktträger (7) betätigt wird, daß beim Öffnen der Kontaktanordnung (2) ein Referenzzeitpunkt (t0) erfaßt wird, zu dem der Kontaktträger (7) eine Referenzposition einnimmt, daß Kontaktzeitpunkte (t1 - t3) erfaßt werden, zu denen die Kontakte (3 - 5) öffnen, und daß aus den Differenzen der Kontaktzeitpunkte (t1 - t3) mit dem Referenzzeitpunkt (t0) die Gesamtabbrände (G1 - G3) ermittelt werden.

9. Elektromagnetisches Schaltgerät, insbesondere Schütz, mit einer Kontaktanordnung (2) mit mehreren Kontakten (3 - 5),
**dadurch gekennzeichnet,**
**daß** es eine Gesamtabbrandermittlungsschaltung (13) aufweist, mittels derer für jeden Kontakt (3 - 5) ein jeweiliger Gesamtabbrand (G1 - G3) ermittelbar ist, daß die Gesamtabbrandermittlungsschaltung (13) mit einer Ansteuerschaltung (17) kommunikativ verbunden ist und daß die Kontaktanordnung (2) von der Ansteuerschaltung (17) in Abhängigkeit von den ermittelten Gesamtabbränden (G1 - G3) derart betätigbar ist, daß die Gesamtabbrände (G1 - G3) der Kontakte (3 - 5) einander annäherbar sind.

10. Schaltgerät nach Anspruch 9,
**dadurch gekennzeichnet,**
**daß** der Ansteuerschaltung (17) ein in einem vorbestimmten Phasenbezug zu einer der drei Phasen (L1 - L3) eines Drehstromnetzes stehendes Bezugssignal (B) und ein Ansteuerbefehl (S) zuführbar sind, daß die Kontaktanordnung (2) von der Ansteuerschaltung (17) beim Zuführen des Ansteuerbefehls (S) mit einer Schaltverzögerung (T) bezüglich des Bezugssignals (B) betätigbar ist und daß die Schaltverzögerung (T) von der Ansteuerschaltung (17) bestimmbar ist.

11. Schaltgerät nach Anspruch 10,
**dadurch gekennzeichnet,**
**daß** von der Ansteuerschaltung (17) der Kontakt (3) mit dem größten Gesamtabbrand (G1) ermittelbar ist und daß die Schaltverzögerung (T) derart bestimmbar ist, daß der Schaltabbrand des Kontakts (3) mit dem größten Gesamtabbrand (G1) minimierbar ist.

12. Schaltgerät nach Anspruch 11,
**dadurch gekennzeichnet,**
**daß** der Ansteuerschaltung (17) eine Speichertabelle (33) zugeordnet ist, der die Schaltverzögerung (T) entnehmbar ist.

13. Schaltgerät nach Anspruch 10, 11 oder 12,
**dadurch gekennzeichnet,**
**daß** über den Kontakt (3) mit dem größten Gesamtabbrand (G1) eine erste und über den Kontakt (4) mit dem mittleren Gesamtabbrand (G2) eine zweite Phase (L1, L2) an eine Drehstromlast (6) an- bzw. von der Drehstromlast (6) abkoppelbar sind, daß die zweite Phase (L2) bezüglich der ersten Phase (L1) einen Phasenversatz (ϕ) aufweist und daß die Schaltverzögerung (T) um den Phasenversatz (ϕ) erhöhbar ist.

14. Schaltgerät nach einem der Ansprüche 10 bis 13,
**dadurch gekennzeichnet,**
**daß** es eine Sperreinrichtung (26) aufweist, mittels derer eine Neubestimmung der Schaltverzögerung (T) für eine vorbestimmte Anzahl (Z0) von Ansteuerbefehlen (S) sperrbar ist.

15. Schaltgerät nach einem der Ansprüche 10 bis 14,
**dadurch gekennzeichnet,**
**daß** es eine Sperreinrichtung (26) aufweist, mittels derer eine Neubestimmung der Schaltverzögerung (T) sperrbar ist, bis die Differenz zwischen dem größten Gesamtabbrand (G1) und dem kleinsten Gesamtabbrand (G3) einen Schwellwert (S') erreicht bzw. übersteigt.

16. Schaltgerät nach einem der Ansprüche 9 bis 15,
**dadurch gekennzeichnet,**
- **daß** es einen bewegbaren Kontaktträger (7) aufweist, mittels dessen die Kontaktanordnung (2) betätigbar ist,
- **daß** es einen Referenzzeitgeber (12) aufweist, mittels dessen beim Öffnen der Kontaktanordnung (2) der Gesamtabbrandermittlungsschaltung (13) ein Referenzzeitpunkt (t0) übermittelbar ist, zu dem der Kontaktträger (7) eine Referenzposition einnimmt,
- **daß** es Kontaktzeitgeber (14 - 14) aufweist, mittels derer beim Öffnen der Kontaktanordnung (2) der Gesamtabbrandermittlungsschaltung (13) Kontaktzeitpunkte (t1 - t3) übermittelbar sind, zu denen die Kontakte (3 - 5) öffnen, und
- **daß** von der Gesamtabbrandermittlungsschaltung (13) aus den Differenzen der Kontaktzeitpunkte (t1 - t3) mit dem Referenzzeitpunkt (t0) die Gesamtabbrände (G1 - G3) ermittelbar sind.

## Claims

1. Method for equalizing overall erosion (G1-G3) of a contact arrangement (2) in an electromagnetic switching device (1), in particular a contactor (1), with a plurality of contacts (3 - 5),
**characterized in that**
the respective overall erosion (G1 - G3) is determined for each contact (3 - 5), the overall erosion (G1 - G3) is fed to a drive circuit (17) and the contact arrangement (2) is operated by the drive circuit (17) as a function of the determined overall erosion (G1 - G3) such that the overall erosion (G1 - G3) of the contacts (3 - 5) is mutually approximated.

2. Method according to Claim 1,
**characterized in that** the drive circuit (17) is supplied with a reference signal (B) which has a predetermined phase relationship with one of the three phases (L1 - L3) in a three-phase power supply and a drive command (S), the contact arrangement (2) is operated by the drive circuit (17) with the drive command (S) being supplied with a switching delay (T) with respect to the reference signal (B) and the switching delay (T) is established by the drive circuit (17).

3. Method according to Claim 2,
**characterized in that** the drive circuit (17) determines the contact (3) which has the greatest overall erosion (G1) and the drive circuit (17) establishes the switching delay (T) such that switching erosion of the contact (3) which has the greatest overall erosion (G1) is minimized.

4. Method according to Claim 2 or 3,
**characterized in that**
the switching delay (T) is obtained from a memory table (33).

5. Method according to Claim 2, 3 or 4,
**characterized in that** the contact (3) which has the greatest overall erosion (G1) couples or disconnects a first phase and the contact (4) which has the mean overall erosion (G2) couples or disconnects a second phase (L1, L2) to a three-phase load (6)or from a three-phase load (6), the second phase (L2) includes a phase offset (ϕ) with respect to the first phase (L1) and the switching delay (T) is increased by the phase offset (ϕ).

6. Method according to one of Claims 2 to 5,
**characterized in that** the switching delay (T) is retained for a predetermined number (Z0) of drive commands (S) after reestablishing the switching delay (T).

7. Method according to one of Claims 2 to 6,
**characterized in that** the switching delay (T) is retained after reestablishing the switching delay (T), until the difference between the greatest overall erosion (G1) and the least overall erosion (G3) reaches or exceeds a threshold value (S').

8. Method according to one of the above Claims,
**characterized in that** the contact arrangement is operated by a moving contact support (7), a reference time (t0) is detected, at which the contact support (7) assumes a reference position, when the contact arrangement (2) is opened, contact times (t1 - t3) are recorded at which the contacts (3 - 5) open and the overall erosion (G1 - G3) is determined from the differences between the contact times (t1 - t3) and the reference time (t0).

9. Electromagnetic switching device, in particular a contactor, with a contact arrangement (2) with a plurality of contacts (3 - 5),
**characterized in that** it has an overall erosion determining circuit (13), which can be used to determine a respective overall erosion (G1 - G3) for each contact (3 - 5), the overall erosion determining circuit (13) is connected communicatively to a drive circuit (17) and the contact arrangement (2) can be operated by the drive circuit (17) as a function of the determined overall erosion (G1 - G3) such that the overall erosion (G1 - G3) of the contacts (3 - 5) can be mutually approximated.

10. Switching device according to Claim 9,
**characterized in that** the drive circuit (17) can be supplied with a reference signal (B) which has a predetermined phase relationship with one of the three phases (L1 - L3) in a three-phase power supply system and a drive command (S), the contact arrangement (2) can be operated by the drive circuit (17) with the drive command (S) being supplied with a switching delay (T) with respect to the reference signal (B) and the switching delay (T) can be established by the drive circuit (17).

11. Switching device according to Claim 10,
**characterized in that** the contact (3) which has the greatest overall erosion (G1) can be determined by the drive circuit (17) and the switching delay (T) can be established such that the switching erosion of the contact (3) with the greatest overall erosion (G1) can be minimized.

12. Switching device according to Claim 11,
**characterized in that** the drive circuit (17) is assigned a memory table (33) from which the switching delay (T) can be taken.

13. Switching device according to Claim 10, 11 or 12,
**characterized in that** the contact (3) which has the greatest overall erosion (G1) can couple or disconnect a first phase and the contact (4) which has the mean overall erosion (G2) can couple or disconnect a second phase (L1, L2) to a three-phase load (6) or from a three-phase load (6), the second phase (L2) includes a phase offset (ϕ) with respect to the first phase (L1) and the switching delay (T) can be increased by the phase offset (ϕ).

14. Switching device according to one of Claims 10 to 13,
**characterized in that** it has an inhibiting device (26), via which the reestablishment of the switching delay (T) can be inhibited for a predetermined number (20) of drive commands (S).

15. Switching device according to one of Claims 10 to 14,
**characterized in that** it has an inhibiting device (26), via which the reestablishment of the switching delay (T) can be inhibited until the difference between the greatest overall erosion (G1) and the least overall erosion (G3) reaches or exceeds a threshold value (S').

16. Switching device according to one of Claims 9 to 15,
**characterized in that**
- it has a moving contact support (7), via which the contact arrangement (2) can be operated,
- it has a reference timer (12), via which a reference time (t0) at which the contact support (7) assumes a reference position, can be transmitted to the overall erosion determining circuit (13) when the contact arrangement (2) is opened
- it has contact timers (14 - 14), via which contact times (t1 - t3) at which the contacts (3 - 5) are open can be transmitted to the overall erosion determining circuit (13) when the contact arrangement (2) is opened, and
- the overall erosion (G1 - G3) can be determined by the overall erosion determining circuit (13) from the differences between the contact times (t1 - t3) and the reference time (t0).

## Revendications

1. Procédé pour l'uniformisation d'usures globales (G1 à G3) d'un dispositif à contacts (2) d'un appareil commutateur électromagnétique (1), notamment d'un disjoncteur (1), comportant plusieurs contacts (3 à 5),
**caractérisé par le fait qu'**on détermine pour chaque contact (3 à 5) l'usure globale respective (G1 à G3), qu'on envoie les usures globales (G1 à G3) à un circuit de commande (17) et qu'on actionne le dispositif à contacts (2) au moyen du circuit de commande (17) en fonction des usures globales déterminées (G1 à G3) de telle sorte que les usures globales (G1 à G3) des contacts (3 à 5) se rapprochent les unes des autres.

2. Procédé selon la revendication 1,
**caractérisé par le fait que** le circuit de commande (17) reçoit un signal de référence (B) placé dans une relation de phase prédéterminée par rapport à l'une des trois phases (L1 à L3) d'un réseau de courant triphasé et une instruction de commande (S), que le dispositif à contacts (2) est actionné par le circuit de commande (17) lors de l'envoi de l'instruction de commande (S) avec un retard de commutation (T) par rapport au signal de référence (B) et que le retard de commutation (T) est déterminé par le circuit de commande (17).

3. Procédé selon la revendication 2,
**caractérisé par le fait que** le circuit de commande (17) détermine le contact (3) ayant la plus grande usure globale (G1) et que le circuit de commande (17) détermine le retard de commutation (T) de manière à minimiser une usure de commutation du contact (3) ayant la plus grande usure globale (G1).

4. Procédé selon la revendication 2 ou 3,
**caractérisé par le fait que** le retard de commutation (T) est pris dans une table mémorisée à consulter (33).

5. Procédé selon la revendication 2, 3 ou 4,
**caractérisé par le fait que** le contact (3) ayant la plus grande usure globale (G1) couple ou découple une première phase (L1) à ou de la charge de courant triphasé (6), que le contact (4) ayant une usure globale moyenne (G2) couple ou découple une deuxième phase (L2) à ou de la charge de courant triphasé (6), que la deuxième phase (L2) présente un déphasage (ϕ) par rapport à la première phase (L1) et que le retard de phase (T) est augmenté du déphasage (ϕ).

6. Procédé selon l'une des revendications 2 à 5,
**caractérisé par le fait que** le retard de commutation (T) est conservé après une nouvelle détermination du retard de commutation (T) pour un nombre prédéterminé (Z0) d'instructions de commande (S).

7. Procédé selon l'une des revendications 2 à 6,
**caractérisé par le fait que** le retard de commutation (T) est conservé après une nouvelle détermination du retard de commutation (T) jusqu'à ce que la différence entre la plus grande usure globale (G1) et la plus petite usure globale (G3) atteigne ou dépasse une valeur de seuil (S').

8. Procédé selon l'une des revendications précédentes,
**caractérisé par le fait que** le dispositif à contacts (2) est actionné par un support de contacts (7) mobile, qu'un instant de référence (t0) auquel le support de contacts (7) prend une position de référence est détecté lors de l'ouverture du dispositif à contacts (2), que des instants de contact (t1 à t3) auxquels les contacts (3 à 5) s'ouvrent sont détectés et que les usures globales (G1 à G3) sont déterminées à partir des différences entre les instants de contact (t1 à t3) d'une part et l'instant de référence (t0) d'autre part.

9. Appareil commutateur électromagnétique, notamment disjoncteur, comportant un dispositif à contacts (2) avec plusieurs contacts (3 à 5),
**caractérisé par le fait qu'**il comporte un circuit de détermination d'usures globales (13) au moyen duquel l'usure globale respective (G1 à G3) peut être déterminée pour chaque contact (3 à 5), que le circuit de détermination d'usures globales (13) est relié pour communiquer à un circuit de commande (17) et que le dispositif à contacts (2) peut être actionné par le circuit de commande (17) en fonction des usures globales déterminées (G1 à G3) de telle sorte que les usures globales (G1 à G3) des contacts (3 à 5) peuvent se rapprocher les unes des autres.

10. Appareil commutateur selon la revendication 9,
**caractérisé par le fait que** le circuit de commande (17) peut recevoir un signal de référence (B) placé dans une relation de phase prédéterminée par rapport à l'une des trois phases (L1 à L3) d'un réseau de courant triphasé et une instruction de commande (S), que le dispositif à contacts (2) peut être actionné par le circuit de commande (17) lors de l'envoi de l'instruction de commande (S) avec un retard de commutation (T) par rapport au signal de référence (B) et que le retard de commutation (T) peut être déterminé par le circuit de commande (17).

11. Appareil commutateur selon la revendication 10,
**caractérisé par le fait que** le circuit de commande (17) peut déterminer le contact (3) ayant la plus grande usure globale (G1) et que le retard de commutation (T) peut être déterminé de manière à pouvoir minimiser l'usure de commutation du contact (3) ayant la plus grande usure globale (G1).

12. Appareil commutateur selon la revendication 11,
**caractérisé par le fait qu'**il est associé au circuit de commande (17) une table mémorisée à consulter (33) dans laquelle le retard de commutation (T) peut être pris.

13. Appareil commutateur selon la revendication 10, 11 ou 12,
**caractérisé par le fait que** le contact (3) ayant la plus grande usure globale (G1) peut coupler ou découpler une première phase (L1) à ou de la charge de courant triphasé (6), que le contact (4) ayant une usure globale moyenne (G2) peut coupler ou découpler une deuxième phase (L2) à ou de la charge de courant triphasé (6), que la deuxième phase (L2) présente un déphasage (ϕ) par rapport à la première phase (L1) et que le retard de phase (T) peut être augmenté du déphasage (ϕ).

14. Appareil commutateur selon l'une des revendications 10 à 13,
**caractérisé par le fait qu'**il comporte un dispositif de blocage (26) au moyen duquel une nouvelle détermination du retard de commutation (T) peut être bloquée pour un nombre prédéterminé (Z0) d'instructions de commande (S).

15. Appareil commutateur selon l'une des revendications 10 à 14,
**caractérisé par le fait qu'**il comporte un dispositif de blocage (26) au moyen duquel une nouvelle détermination du retard de commutation (T) peut être bloquée jusqu'à ce que la différence entre la plus grande usure globale (G1) et la plus petite usure globale (G3) atteigne ou dépasse une valeur de seuil (S').

16. Appareil commutateur selon l'une des revendications 9 à 15,
**caractérisé par le fait que**
- il comporte un support de contacts (7) mobile au moyen duquel le dispositif à contacts (2) peut être actionné,
- il comporte un transmetteur d'instant de référence (12) au moyen duquel, lors de l'ouverture du dispositif à contacts (2), un instant de référence (t0) auquel le support de contacts (7) prend une position de référence peut être transmis au circuit de détermination d'usures globales (13),
- il comporte des transmetteurs d'instants de contact (14 - 16) au moyen desquels, lors de l'ouverture du dispositif à contacts (2), des instants de contact (t1 à t3) auxquels les contacts (3 à 5) s'ouvrent peuvent être transmis au circuit de détermination d'usures globales (13), et
- le circuit de détermination d'usures globales (13) peut déterminer les usures globales (G1 à G3) à partir des différences entre les instants de contact (t1 à t3) d'une part et l'instant de référence (t0) d'autre part.
